# EUROPÄISCHE PATENTSCHRIFT

(11) **EP 1 862 602 B1**
(45) Veröffentlichungstag und Bekanntmachung des Hinweises auf die Patenterteilung: **07.09.2011**
(21) Anmeldenummer: 07105110.6
(22) Anmeldetag: 28.03.2007
(51) Int. Cl.: E03C 1/232

(54) **Becken mit verdecktem Überlauf und zugehöriger Ablaufgarnitur**
Basin with hidden overflow and corresponding waste fittings
Réservoir doté d'un trop-plein recouvert et garniture d'écoulement correspondante

(30) Priorität: 02.06.2006 DE 202006008900 U
(43) Veröffentlichungstag der Anmeldung: 05.12.2007
(73) Patentinhaber: VIEGA GmbH & Co. KG, 57439 Attendorn (DE); Keizers, Jurgen Hendrik Peter Joseph, 7581 EZ Losser (NL)
(72) Erfinder: Keizers, Jurgen Hendrik Peter Joseph, 7581 EZ Losser (NL)
(74) Vertreter: Cohausz & Florack

(56) Entgegenhaltungen:
- DE-U1- 20 019 328
- DE-U1- 29 700 367
- DE-U1-202004 019 780
- FR-A- 735 186
- GB-A- 2 311 218

## Beschreibung

Die Erfindung betrifft ein sanitäres Becken mit einem Beckenauslass, einer am Beckenauslass angebrachten Ablaufgarnitur mit einem Ablaufventil, dessen Ventilkörper aus einer Offenstellung in eine Verschlussstellung und umgekehrt bewegbar ist, und einem verdeckten, das Ablaufventil überbrückenden Überlauf, dessen Steigkanal oberhalb des Ablaufventils vom Beckenauslass abzweigt und in der Beckenwandung integriert ist, wobei an den Steigkanal eine Überlaufleitung angeschlossen ist, die unterhalb des Ablaufventils mündet.

Unter Becken werden hier insbesondere Waschbecken (Waschtische), Spülbecken und Bidets verstanden.

Ein Waschbecken der oben genannten Art ist in der DE 200 19 328 U1 beschrieben. Das Waschbecken weist einen Überlaufkanal und einen Ablaufkanal auf, die übereinander oder nebeneinander dem Waschbecken angeformt sind, d.h. in der Wandung des Waschbeckens integriert sind. Die beiden Kanäle sind dabei an der höchsten Stelle der Wandung miteinander verbunden, wobei die Einlauföffnung des Überlaufkanals über einem Stopfenablaufgehäuse und die Auslauföffnung des Ablaufkanals innerhalb des Stopfenablaufgehäuses unter dem Ablaufstopfen angeordnet ist.

Ein ähnliches Waschbecken ist in der DE 20 2004 019 780 U1 offenbart. Das Waschbecken ist mit einer Überlauf- und Ablaufgarnitur versehen, bestehend aus einem Überlaufkanal und einem Ablaufkanal, die an ihrem oberen Ende miteinander verbunden sind und an ihrem unteren Ende jeweils in ein im Beckenboden angeordnetes Einlaufteil münden. Die Überlauf- und Ablaufgarnitur ist in die Beckenwand, insbesondere in die rückseitige Beckenwand integriert.

Aus der EP 0 305 572 B1 ist eine Ablaufgarnitur für ein Waschbecken bekannt, die ein in die Ablauföffnung des Waschbeckens dichtend einsetzbares und an einen Geruchverschlussbogen anschließbares Ablaufrohr aufweist. In dem Ablaufrohr ist ein durch ein Gestänge betätigbarer Ventilkörper angeordnet, dessen Ventilsitz einen oberhalb desselben an das Ablaufrohr angeschlossenen Steigkanal von einem unterhalb des Ventilsitzes an das Ablaufrohr angeschlossenen Überlaufkanal trennt. Der Steigkanal und der Überlaufkanal sind parallel zueinander seitlich außerhalb des eigentlichen Waschbeckens angeordnet und in einer über dem höchsten Füllstand des Waschbeckens liegenden Höhe miteinander verbunden, wobei eine die beiden Kanäle voneinander trennende Wand den höchsten Füllstand im Waschbecken bestimmt. Der Überlauf des Waschbeckens ist somit verdeckt angeordnet. Der Anschluss der beiden Kanäle am Ablaufrohr nimmt jedoch relativ viel Raum in Anspruch und ist als relativ großvolumiger Klotz sichtbar. Der optische Eindruck, den eine solche Ablaufgarnitur vermittelt, ist verbesserungsbedürftig.

Die DE 102 04 683 A1 offenbart ein Waschbecken mit einem verdeckten Überlauf, bei dem sowohl der Steigkanal als auch der Überlaufkanal einstückig mit der Beckenwandung ausgebildet sind. Die Herstellung eines solchen Waschbeckens ist relativ kompliziert und entsprechend aufwendig. Waschbecken und Badewannen, die einen in der Becken- bzw. Wannenwand integrierten Überlaufkanal aufweisen, sind zudem aus den Dokumenten FR 735 186 A, DE 297 00 367 U1 und GB 2 311 218 A bekannt.

Der vorliegenden Erfindung liegt die Aufgabe zugrunde, an einem sanitären Becken, insbesondere an einem Waschtisch, einen verdeckten Überlauf auszubilden, ohne dass sich relativ großvolumige Anschlüsse an der zugeordneten Ablaufgarnitur ergeben. Ferner soll der verdeckte Überlauf relativ kostengünstig realisierbar sein.

Gelöst wird diese Aufgabe durch ein Becken mit den Merkmalen des Anspruchs 1.

Das erfindungsgemäße Becken ist dadurch gekennzeichnet, dass der Steigkanal an einem in einer Rückwand des Beckens ausgebildeten Überlaufloch endet, wobei die Überlaufleitung an dem Überlaufloch angeschlossen ist und an einem unterhalb des Ablaufventils angeordneten Anschluss der Ablaufgarnitur mündet.

Die erfindungsgemäße Lösung vermeidet einen großvolumigen Anschlussabschnitt für Steigkanal und Überlaufleitung wie ihn die aus der EP 0 305 572 B1 bekannte Ablaufgarnitur aufweist. Insbesondere lässt sich die erfindungsgemäße Lösung an unterschiedlichste Waschtischkonturen einfach anpassen. Des weiteren stellt die erfindungsgemäße Lösung eine keramisch einfach zu fertigende Lösung dar.

Die Überlaufleitung ist vorzugsweise aus einer aus Kunststoff bestehenden Rohrleitung gebildet. Die Überlaufleitung lässt sich so besonders kostengünstig realisieren.

Ein abgedichteter Anschluss der Überlaufleitung am Steigkanal lässt sich auf einfache und zuverlässige Weise erzielen, wenn gemäß einer bevorzugten Ausgestaltung der Erfindung die Überlaufleitung an ihrem dem Überlaufloch zugeordneten Ende einen Flansch aufweist, der am Überlaufloch befestigbar ist.

Der Steigkanal und die Überlaufleitung stellen kommunizierende Röhren dar. Wenn sich in der Überlaufleitung eine geschlossene Ablaufströmung einstellt, kann dies zu einer übermäßigen Entleerung des Beckens führen, und zwar selbst dann, wenn der Zulauf in das Becken nur noch verhältnismäßig gering oder sogar unterbrochen ist. Um eine ungewollte Entleerung des Beckens zu vermeiden, sieht eine Ausgestaltung der Erfindung vor, dass zur Unterbrechung einer geschlossenen Strömung in der Überlaufleitung am oberen Ende des Überlaufs eine Lüftungsöffnung oder ein Lüftungskanal angeordnet ist.

Eine andere Möglichkeit zur Vermeidung einer geschlossenen Strömung in der Überlaufleitung besteht in einer Überdimensionierung der Überlaufleitung. Dementsprechend ist nach einer weiteren Ausgestaltung der Erfindung vorgesehen, dass die lichte Innenquerschnittsfläche der Überlaufleitung größer ist als die lichte Innenquerschnittsfläche der Steigleitung. Beispielsweise wird die lichte Innenquerschnittsfläche der Überlaufleitung so gewählt, dass sie um mindestens 20 %, vorzugsweise mindestens 50 % größer ist als die lichte Innenquerschnittsfläche der Steigleitung.

Weitere bevorzugte und vorteilhafte Ausgestaltungen der Erfindung sind in den Unteransprüchen angegeben.

Nachfolgend wird die Erfindung anhand einer zwei Ausführungsbespiele darstellenden Zeichnung näher erläutert. Es zeigen:
- Fig. 1: eine vertikale Querschnittansicht eines Abschnitts eines die Erfindung aufweisenden Beckens mit einer Ablaufgarnitur gemäß einem ersten Ausführungsbeispiel; und
- Fig. 2: eine vertikale Querschnittansicht eines Abschnitts eines die Erfindung aufweisenden Beckens mit einer Ablaufgarnitur gemäß einem zweiten Ausführungsbeispiel.

Das in Fig. 1 dargestellte Becken 1 ist ein aus keramischem Material hergestellter Waschtisch, der einen verdeckten Überlauf 2 aufweist, d.h. er ist ohne sichtbares Überlaufloch in der Beckenwandung ausgebildet.

An der tiefsten Stelle weist das Becken 1 einen konisch ausgebildeten Beckenauslass 3 auf. In den Beckenauslass 3 ist das obere Ende eines Ablaufrohres 4 einer Ablaufgarnitur 5 eingesetzt. An dem Ablaufrohr 4 ist mittels eines Gewinderinges 6 ein ein Außengewinde aufweisendes Oberteil 4.1 angeschlossen, das mittels eines Flanschringes 7 unter Zwischenfügen eines Dichtringes 8 abgedichtet im Beckenauslass 3 befestigt ist.

Im Inneren des Ablaufrohres 4 ist eine kreisringförmige Platte 9 mit einem Ventilsitz 9.1 für einen Ventilkörper 10 angeordnet. Der mit dem Ventilsitz 9.1 zusammenwirkende Ventilkörper 10 bildet das Ablaufventil der Ablaufgarnitur 5. In Fig. 1 ist der Ventilkörper 10 in seiner Offenstellung gezeigt, aus der er in bekannter Weise mittels eines Betätigungsgestänges 11 in die Verschlussstellung und umgekehrt bewegt werden kann.

Zu dem verdeckten Überlauf des Beckens 1 führt ein Der Steigkanal 12, der in der Wandung des Beckens 1 integriert ist und oberhalb des Ablaufventils vom Beckenauslass 3 abzweigt. Das Oberteil 4.1 des Ablaufrohres 4 weist eine seitliche Durchbrechung 13 auf, die mit dem Eintritt des Steigkanals 12 fluchtet. Der Steigkanal 12 endet an einem in einer Rückwand des Beckens ausgebildeten Überlaufloch 2.1. An dem verdeckten Überlaufloch 2.1 ist eine Überlaufleitung 14 angeschlossen, die an einem unterhalb des Ventilsitzes 9.1 angeordneten Anschluss 15 der Ablaufgarnitur 5 mündet.

Die Überlaufleitung 14 ist aus einer aus Kunststoff bestehenden Rohrleitung gebildet. Sie kann beispielsweise aus einer flexiblen Kunststoffrohrleitung oder einer flexiblen Kunststoffschlauchleitung bestehen. An ihrem dem Überlaufloch 2.1 zugeordneten Ende weist die Überlaufleitung 14 einen Kunststoffflansch auf, mittels dem sie am Überlaufloch 2.1 abdichtend befestigt ist. Die Befestigung ist vorzugsweise als lösbare Befestigung ausgebildet.

Ist der Ventilkörper 10 angehoben, so kann im Becken 1 befindliches Wasser in den am Ablaufrohr 4 angeschraubten Siphonbogen 16 und eine nachfolgende Ablaufleitung (nicht gezeigt) abfließen. Befindet sich der Ventilkörper 10 in seiner Verschlussstellung auf dem Ventilsitz 9.1, so füllt in das Becken 1 gelangendes Wasser den oberen Teil 4.1 des Ablaufrohres 4, den Steigkanal 12 sowie das Becken 1 bis zu dem durch die Strichpunktlinie 17 gekennzeichneten Niveau. Durch Einlassen von weiterem Wasser über diesem Niveau fließt Wasser über den verdeckten Überlauf 2 und die Überlaufleitung 14 in den Siphonbogen 16 ab.

Die lichte Innenquerschnittsfläche der Überlaufleitung 14 ist größer dimensioniert als die lichte Innenquerschnittsfläche der Steigleitung 12. Die lichte Innenquerschnittsfläche der Überlaufleitung 14 übersteigt die lichte Innenquerschnittsfläche der Steigleitung 12 beispielsweise um mindestens 20 %, vorzugsweise um mindestens 50%.

Bei dem in Fig. 2 dargestellten Ausführungsbeispiel ist zur Unterbrechung einer geschlossenen Strömung in der Überlaufleitung 14 am oberen Ende des Überlaufs 2 eine Lüftungsöffnung 18 mit einem kurzen Lüftungskanal 19 angeordnet.

## Patentansprüche

1. Becken (1) mit einem Beckenauslass (3), einer am Beckenauslass angebrachten Ablaufgarnitur (5) mit einem Ablaufventil (9.1, 10), dessen Ventilkörper (10) aus einer Offenstellung in eine Verschlussstellung und umgekehrt bewegbar ist, und einem verdeckten, das Ablaufventil überbrückenden Überlauf (2), dessen Steigkanal (12) oberhalb des Ablaufventils vom Beckenauslass (3) abzweigt und in der Beckenwandung integriert ist, wobei an den Steigkanal (12) eine Überlaufleitung angeschlossen ist, die unterhalb des Ablaufventils (9.1, 10) mündet, **dadurch gekennzeichnet, dass** der Steigkanal (12) an einem in einer Rückwand (20) des Beckens ausgebildeten Überlaufloch (2.1) endet, wobei die Überlaufleitung (14) an dem Überlaufloch (2.1) angeschlossen ist und an einem unterhalb des Ablaufventils (9.1, 10) angeordneten Anschluss (15) der Ablaufgarnitur mündet.

2. Becken nach Anspruch 1,
**dadurch gekennzeichnet, dass** die Überlaufleitung (14) aus einer aus Kunststoff bestehenden Rohrleitung gebildet ist.

3. Becken nach Anspruch 1 oder 2,
**dadurch gekennzeichnet, dass** die Überlaufleitung (14) am Überlaufloch (2.1) lösbar befestigbar ist.

4. Becken nach einem der Ansprüche 1 bis 3,
**dadurch gekennzeichnet, dass** die Überlaufleitung (14) an ihrem dem Überlaufloch (2.1) zugeordneten Ende einen Flansch (14.1) aufweist, der am Überlaufloch (2.1) befestigbar ist oder befestigt ist.

5. Becken nach einem der Ansprüche 1 bis 4,
**dadurch gekennzeichnet , dass** die lichte Innenquerschnittsfläche der Überlaufleitung (14) größer ist als die lichte Innenquerschnittsfläche der Steigleitung (12).

6. Becken nach einem der Ansprüche 1 bis 5,
**dadurch gekennzeichnet, dass** die lichte Innenquerschnittsfläche der Überlaufleitung (14) um mindestens 20 %, vorzugsweise mindestens 50 % größer ist als die lichte Innenquerschnittsfläche der Steigleitung (12).

7. Becken nach einem der Ansprüche 1 bis 6,
**dadurch gekennzeichnet, dass** zur Unterbrechung einer geschlossenen Strömung in der Überlaufleitung (14) am oberen Ende des Überlaufs (2) eine Lüftungsöffnung (18) und/oder ein Lüftungskanal (19) angeordnet ist.

8. Becken nach einem der Ansprüche 1 bis 7, wobei die Ablaufgarnitur einen Siphon aufweist,
**dadurch gekennzeichnet, dass** der Anschluss (15), an welchem die Überlaufleitung (14) mündet, oberhalb des Siphons (16) liegt.

9. Becken nach einem der Ansprüche 1 bis 8,
**dadurch gekennzeichnet, dass** die Überlaufleitung (14) aus einer flexiblen Kunststoffrohrleitung oder flexiblen Kunststoffschlauchleitung gebildet ist.

10. Becken nach einem der Ansprüche 1 bis 9,
**dadurch gekennzeichnet, dass** es als Waschtisch oder Spülbecken ausgebildet ist.

## Claims

1. A basin (1) having a basin outlet (3), a drain assembly (5) attached to the basin outlet and comprising a drain valve (9.1, 10) with a valve body (10) which can be moved from an open position into a closed position and vice versa, and a concealed overflow (2) bypassing the drain valve, the rising duct (12) of the overflow branching from the basin outlet (3) of the drain valve and being integrated in the basin wall, wherein an overflow pipe is connected to the rising duct (12) which opens below the drain valve (9.1, 10), **characterized in that** the rising duct (12) ends at an overflow opening (2.1) formed in a rear wall (20) of the basin, wherein the overflow pipe (14) is connected to the overflow opening (2.1) and opens into a connection (15) of the drain assembly arranged below the drain valve (9.1, 10).

2. The basin according to claim 1,
**characterized in that** the overflow pipe (14) is formed from a pipe consisting of plastics.

3. The basin according to claim 1 or 2,
**characterized in that** the overflow pipe (14) is mounted to the overflow opening (2.1) in a detachable manner.

4. The basin according to one of claims 1 to 3,
**characterized in that** the overflow pipe (14) comprises a flange (14.1) at its end associated with the overflow opening (2.1), which flange can be attached or is attached to the overflow opening (2.1).

5. The basin according to one of claims 1 to 4,
**characterized in that** the clear inner cross-sectional area of the overflow pipe (14) is larger than the clear inner cross-sectional area of the rising duct (12).

6. The basin according to one of claims 1 to 5,
**characterized in that that** the clear inner cross-sectional area of the overflow pipe (14) is at least 20%, preferably at least 50% larger than the clear inner cross-sectional area of the rising duct (12).

7. The basin according to one of claims 1 to 6,
**characterized in that** a ventilation hole (18) and or/a ventilation channel (19) are arranged on the upper end of the overflow (2) for interrupting a continuous flow in the overflow pipe (14).

8. The basin according to one of claims 1 to 7, wherein the drain assembly comprises a siphon,
**characterized in that** the connection (15) into which the overflow pipe (14) opens is situated above the siphon (16).

9. The basin according to one of claims 1 to 8,
**characterized in that** the overflow pipe (14) is formed from a flexible plastics tube or a flexible plastics hose pipe.

10. The basin according to one of claims 1 to 4,
**characterized in that** it is in the form of a washstand or a sink.

## Revendications

1. Cuvette (1), qui est dotée d'une sortie (3), d'une garniture d'écoulement (5), montée sur la sortie de la cuvette, avec une soupape de vidange (9.1, 10), dont le corps de soupape (10) peut être déplacé d'une position d'ouverture à une position de fermeture et inversement, et d'un trop-plein (2) recouvert, qui est en dérivation sur la soupape de vidange et dont le canal montant (12) se raccorde au-dessus de la soupape de vidange de la sortie de la cuvette (3) et est intégré dans la paroi de la cuvette, sachant qu'au canal montant (12) est raccordée une conduite de trop-plein, qui débouche au-dessous de la soupape de vidange (9.1, 10), **caractérisé en ce que** le canal montant (12) débouche dans un orifice de trop-plein (2.1), qui est formé dans une paroi arrière (20) de la cuvette, sachant que la conduite de trop-plein (14) est raccordée à l'orifice de trop-plein (2.1) et débouche sur un raccord (15) de la garniture d'écoulement, qui est disposé au-dessous de la soupape de vidange (9.1, 10).

2. Cuvette selon la revendication 1, **caractérisée en ce que** la conduite de trop-plein (14) est formée par un tube, qui consiste en matière synthétique.

3. Cuvette selon revendication 1 ou 2, **caractérisée en ce que** la conduite de trop-plein (14) peut être fixée de manière amovible sur l'orifice de trop-plein (2.1).

4. Cuvette selon l'une des revendications 1 à 3, **caractérisée en ce que** la conduite de trop-plein (14) est dotée, à son extrémité associée à l'orifice de trop-plein (2.1), d'une bride (14.1), qui peut être fixée ou qui est fixée à l'orifice de trop-plein (2.1).

5. Cuvette selon l'une des revendications 1 à 4, **caractérisée en ce que** la section interne libre de la conduite de trop-plein (14) est plus grande que la section interne libre de la conduite montante (12).

6. Cuvette selon l'une des revendications 1 à 5, **caractérisée en ce que** la section interne libre de la conduite de trop-plein (14) est supérieure d'au moins 20 %, de préférence d'au moins 50 %, à la section interne libre de la conduite montante (12).

7. Cuvette selon l'une des revendications 1 à 6, **caractérisée en ce que**, pour l'interruption d'un écoulement fermé dans la conduite de trop-plein (14), un orifice d'aération (18) et / ou un canal d'aération (19) sont formés à l'extrémité supérieure du trop-plein (2).

8. Cuvette selon l'une des revendications 1 à 7, la garniture d'écoulement est dotée du siphon, **caractérisée en ce que** le raccord (15), sur lequel débouche la conduite de trop-plein (14), est situé au-dessus du siphon (16).

9. Cuvette selon l'une des revendications 1 à 8, **caractérisée en ce que** la conduite de trop-plein (14) est formée par un tube en matière synthétique flexible ou par un tuyau en matière synthétique flexible.

10. Cuvette selon l'une des revendications 1 à 9, **caractérisée en ce qu'**elle est réalisée sous la forme d'un lavabo ou d'un évier.
